# EUROPÄISCHE PATENTSCHRIFT

(11) **EP 1 496 326 B1**
(45) Veröffentlichungstag und Bekanntmachung des Hinweises auf die Patenterteilung: **20.02.2008**
(21) Anmeldenummer: 03015751.5
(22) Anmeldetag: 10.07.2003
(51) Int. Cl.: F28B 1/06, F28B 9/00

(54) **Verfahren und Vorrichtung zur Strömungsführung in luftgekühlten Kondensatoranlagen**
Method and apparatus for guiding air in air-cooled condensers
Procédé et dispositif pour guider l'écoulement d'air dans un condenseur refroidi par air

(43) Veröffentlichungstag der Anmeldung: 12.01.2005
(73) Patentinhaber: Balcke-Dürr GmbH, 46049 Oberhausen (DE)
(72) Erfinder: Schrey, Hans-Georg, 40878 Ratingen (DE); Gütner, Johannes, Dr., 45879 Gelsenkirchen (DE); Holten, Wolfgang, 40629 Düsseldorf (DE); Podhorsky, Miroslav, Dr., 40882 Ratingen (DE)
(74) Vertreter: Lang, Friedrich

(56) Entgegenhaltungen:
- DE-A- 2 845 424
- DE-C- 974 339
- FR-A- 2 360 059
- GB-A- 1 176 535
- US-A- 1 654 190
- US-B1- 6 320 271

## Beschreibung

Die nachstehende Erfindung betrifft ein Verfahren und eine zu einer Kondensatoranlage gehörende Vorrichtung zur Strömungsführung von Luft im Ansaugbereich gebildet aus dem Raum unterhalb von auf Stützkonstruktionen stehenden luftgekühlten Kondensatoranlagen bestehend aus im wesentlichen vertikal durchströmten und im wesentlichen auf einer Ebene angeordneten Kondensationsmodulen mit Kühlelementen bevorzugt in Dachbauform zur Kühlung von Prozess-und Turbinenabdampf. Die Kühlelemente können auch eben angeordnet sein.

Luftgekühlte Kondensatoranlagen zur Kühlung von Turbinen- oder Prozessabdämpfen bestehen in der Regel aus gleichartigen Modulen, die in mehreren Reihen parallel nebeneinander und hintereinander im wesentlichen in einer Ebene in Form eines Schachbretts angeordnet sind. Diese Anlagen stehen in der Regel erhöht auf einer im Raum unter ihr einen Ansaugbereich bildenden Stützkonstruktion. Jedes Modul ist mit einem Ventilator versehen, der die unter der Stützkonstruktion durchströmende Kühlluft ansaugt und im wesentlichen vertikal durch die Kühlelemente fördert. Für ungestörten Betrieb sollten alle Ventilatoren gleiche Luftmengen fördern um die zugrunde gelegte Kondensationsleistung einzuhalten. Dazu liegen die Module so auf einer Stützkonstruktion auf, daß nach Möglichkeit von allen Seiten eine gleichmäßige Zuströmung von Kühlluft möglich ist.

Bei Seitenwind strömt Luft die Kondensatoranlage bevorzugt aus einer Richtung an und stört das Strömungsfeld im Ansaugbereich unterhalb der Module infolge ist ein Absinken der Kühlluftmenge in Teilen der Anlage zu beobachten, was zu einer Reduzierung der Kondensationsleistung führt. Die Erfahrung zeigt, daß insbesondere die außenliegenden, windnahen Module besonders ungünstig betroffen sind, da hier die größten Strömungsgeschwindigkeiten der Kühlluft auftreten. Als Folge dessen können die luftgekühlten Kondensatoren oftmals nicht mehr den erforderlichen Vakuumdruck am Austritt der Turbine gewährleisten, was zu Leistungsverlusten des Kraftwerkes führt. Unter ungünstigen Bedingungen steigt der Abdampfdruck derart an, daß zum Schutz der Turbine eine Notabschaltung eingeleitet werden muss. Weder einer Leistungsreduzierung noch einer Vollabschaltung des Kraftwerks ist für Betreiber akzeptabel.

Zur Vermeidung dieses Problems sind im Stand der Technik die Verwendung von Windleitwänden, Sperrwänden oder engmaschigen Zäunen am Umfang oder außerhalb der Kondensationsanlage bekannt. Sie haben den Sinn, den anströmenden Wind zu sperren und für ein ungestörtes Luftströmungsfeld unterhalb der Kondensationsmodule zu sorgen. Nachteilig an diesen Lösungen sind der hohe Kostenaufwand sowie die Erhöhung des Strömungswiderstandes für die Kühlluft, die nur durch erhöhten Energieverbrauch der Kühlventilatoren kompensiert werden kann. Ferner lassen in vielen Fällen örtliche Besonderheiten keine Umbauten um die Kondensationsanlage zu.

Verfahren und/oder Vorrichtungen bzw. Anlagen ähnlicher Art sind bspw. in den Patentschriften DE 28 45 424 A, FR 2 360 059 A und US 6,320,271 B1 beschrieben.

Die **Aufgabe** der Erfindung besteht darin, unter Vermeidung der oben aufgeführten Nachteile den negativen Effekt von Seitenwind zu eliminieren oder zumindest weitgehend zu minimieren um damit bei einem bestehenden Luftstrom der einer seitlichen Windeinwirkung ausgesetzt ist, die durch den bestehenden Luftstrom erzeugt Kühlung nicht so weit absinken zu lassen, dass die Kühlleistung unter einen kritischen Wert fällt.

Diese Aufgabe wird erfindungsgemäß durch ein Verfahren gemäß dem Anspruch 1 sowie durch eine Anlage gemäß dem nebengeordneten Anspruch gelöst. Vorteilhafte Weiterbildungen und Ausgestaltungen sind Gegenstand der abhängigen Ansprüche.

Wesentlich ist, dass in dem einen Ansaugbereich bildenden Raum unterhalb der auf Stützkonstruktionen stehenden Kondensatoranlage Schikanen eingebaut werden. Als Schikanen können Wände zur Strömungsführung, sogenannte Windleitwände, eingesetzt werden.

Fig. 1 zeigt eine luftgekühlte Kondensatoranlage bestehend aus vier Kondensatorreihen mit jeweils sechs Kondensatoreinheiten, in die eine bevorzugte Ausführung der Windleitwände eingezeichnet ist. Die Wände "A" und "B" sind dabei in Höhe der Ventilator-Einlaufdüsen über der gesamten Länge oder Breite der Modulreihen hängend angeordnet, wobei die den Luftstrom sperrende Tiefe dieser Windleitwände von der Anzahl der dahinter liegenden Module abhängt. Im Verhältnis zur lichten Höhe unterhalb der Stahlbaukonstruktion sperrt die Windleitwand im Fall "A" zwischen 1/(N - 1) und 1/N, mit "N" = Zahl der in Windrichtung hintereinander liegenden Module, der Höhe ab. Bei sechs oder mehr Modulen, wie im Fall der Windleitwand "B", erhöht sich die Versperrung auf 11 (N - 2).

Bezüglich der äußeren Ventilatoren bewirken die Wände "A" und "B" ein Aufstauen der zuströmenden Luft unterhalb des Kühllufteinlasses der Ventilatoren und damit eine bessere Versorgung mit Luft. In vorteilhafter Weise wird hierdurch sogar die in dem Wind enthaltene Bewegungsenergie genutzt. Überraschenderweise zeigten Versuche, daß die optimierte Anordnung der Windleitwände keinen zusätzlichen Druckverlust für die Ventilatoren erzeugt, sondern im Gegenteil eine tendenziell bessere Versorgung der Module sicherstellt. Da die Windleitwände annähernd nur den Querschnittsanteil des Kühlluftstromes versperren der dem Anteil des auf die Module entfallenden Kühlluftstromes entspricht, werden die hinter den Sperrwänden liegenden Module nicht oder nur gering beeinflußt.

In einer weiteren bevorzugten Ausführungsform werden in geringer Höhe über dem Boden weitere Windleitwände "C" eingezogen die eine bessere Luftbeaufschlagung der unmittelbar hinter den oberen Trennwänden "A" und "B" liegenden Module gewährleistet. Die Höhe dieser in Bodennähe aufgestellten Windleitwände "C" beträgt vorzugsweise 1/N, maximal ¼ der lichten Höhe der Stützkonstruktion. Der bevorzugte Bodenabstand beträgt etwa 1 m, kann aber auch bei entsprechender Anlagegröße zur einfacheren Begehung der Anlage auf etwa 2 m erhöht werden. Diese Bodenwände "C" verleihen der unter den Modulen strömenden Kühlluft eine vorteilhafte Aufwärtskomponente. Die Verwendung solcher bodennahen Windleitwände hängt von den örtlichen Gegebenheiten, insbesondere der Hauptwindrichtung ab.

Die Windleitwände "A", "B" und "C" können in Stahlbau ausgeführt werden, aber auch andere Materialien wie Segeltuch, Kunststoffe oder Holzkonstruktionen sind zur Verwendung geeignet. Die Wände können statisch oder auch beweglich z. B. in Form von Rolltoren oder Jalousien angebracht werden. Die bewegliche Anbringung der Windleitwände ermöglicht eine Anpassung an die jeweilige Windsituation, besonders die Windrichtung und die Windgeschwindigkeit. Die Anpassung solcher beweglichen Wände kann automatisch oder manuell geschehen. Vorteilhafterweise können die erfindungsgemäßen Windleitwände in schalldämmenden Materialien ausgeführt werden, wodurch sich die Lärmemission der luftgekühlten Kondensatoranlage weiter verringern läßt.

Vorteilhafterweise lassen sich die erfindungsgemäßen Windleitwände nicht nur in Neukonstruktionen von luftgekühlten Kondensatoranlagen integrieren sondern eine Nachrüstung von bereits bestehenden Kondensatoranlagen ist möglich.

### Bezugszeichenliste

- A: hängende Windleitwand
- B: hängende Windleitwand
- C: bodennahe Windleitwand
- W: Windrichtung

## Patentansprüche

1. Verfahren zur Beeinflussung des Strömungsverhaltens von Luft im Ansaugbereich, gebildet aus dem Raum unterhalb von auf Stützkonstruktionen stehenden luftgekühlten Kondensatoranlagen bestehend aus im wesentlichen vertikal durchströmten und in mehreren Reihen parallel nebeneinander und hintereinander und im wesentlichen auf einer Ebene angeordneten Kondensationsmodulen mit Kühlelementen, bevorzugt in Dachbauform, zur Kühlung von Prozess- und Turbinenabdampf, wobei jedes Kondensationsmodul mit einem Ventilator versehen ist, der die unter der Stützkonstruktion durchströmende Kühlluft ansaugt, **dadurch gekennzeichnet, dass** zur Strömungsbeeinflussung mindestens eine Schikane innerhalb des Ansaugraums eingesetzt wird, wobei die Schikane aus mindestens einer Windleitwand gebildet ist, und
**dass** die zur Beeinflussung des Strömungsverhaltens eingesetzten Windleitwände innerhalb des Ansaugbereichs in Höhe der Ventilator-Einlaufdüsen über einen Teil oder die gesamte Länge und/oder Breite der aus den einzelnen Kondensationsmodulen gebildeten Reihen hängend angeordnet sind.

2. Verfahren gemäß Anspruch 1,
**dadurch gekennzeichnet,**
**dass** die das Strömungsverhalten von Luft im Ansaugbereich beeinflussenden Windleitwände eine vertikale Ausdehnung im Verhältnis zur lichten Höhe des Ansaugbereichs unterhalb der Kondensationsmodule von 1/(N - 1) bis 1/N, mit N = Anzahl der in Strömungsrichtung hintereinander liegenden Module, aufweisen, wobei sich dieses Verhältnis bei sechs oder mehr Kondensationsmodulen zu 1/(N - 2) verändert.

3. Verfahren gemäß Anspruch 1,
**dadurch gekennzeichnet,**
**dass** die das Strömungsverhalten von Luft im Ansaugbereich beeinflussenden Windleitwände in Bodennähe bis zu 2 m über den Boden im Ansaugbereich angebracht werden.

4. Verfahren gemäß Anspruch 3,
**dadurch gekennzeichnet,**
**dass** die in Bodennähe bis zu 2 m über dem Boden im Ansaugbereich angebrachten Windleitwände eine vertikale Ausdehnung von maximal 1/4 der lichten Höhe des Ansaugbereichs unterhalb der Kondensationsmodule aufweisen.

5. Verfahren gemäß einem oder mehreren der Ansprüche 3 und 4,
**dadurch gekennzeichnet,**
**dass** die das Strömungsverhalten von luftbeeinflussenden Windleitwände über einen Teil oder die gesamte Länge und/oder Breite des Ansaugbereichs unterhalb der Kondensationsmodule angeordnet sind.

6. Verfahren gemäß einem oder mehreren der Ansprüche 1 bis 5,
**dadurch gekennzeichnet,**
**dass** die das Strömungsverhalten beeinflussenden Windleitwände in Stahlbau ausgeführt werden.

7. Verfahren nach einem oder mehreren der Ansprüche 1 bis 5,
**dadurchgekennzeichnet**,
**dass** die das Strömungsverhalten beeinflussenden Windleitwände aus geeigneten Materialien wie Segeltuch, Kunststoff- oder Holzkonstruktionen ausgeführt werden.

8. Verfahren nach einem oder mehreren der Ansprüche 1 bis 7,
**dadurch gekennzeichnet,**
**dass** die das Strömungsverhalten beeinflussenden Windleitwände statisch angebracht werden.

9. Verfahren nach einem oder mehreren der Ansprüche 1 bis 7,
**dadurch gekennzeichnet,**
**dass** die das Strömungsverhalten beeinflussenden Windleitwände beweglich angebracht werden.

10. Verfahren gemäß Anspruch 9,
**dadurch gekennzeichnet,**
**dass** die das Strömungsverhalten beeinflussenden beweglichen Windleitwände in Form von Rolltoren oder Jalousien angebracht werden.

11. Verfahren nach einem oder mehreren der Ansprüche 9 und 10,
**dadurch gekennzeichnet,**
**dass** die das Strömungsverhalten beeinflussenden beweglichen Windleitwände automatisch oder manuell bedient werden können.

12. Verfahren nach einem oder mehreren der Ansprüche 1 bis 11,
**dadurch gekennzeichnet,**
**dass** die das Strömungsverhalten beeinflussenden Windleitwände in schalldämmenden Materialien ausgeführt werden.

13. Luftgekühlte Kondensatoranlage bestehend aus im Wesentlichen vertikal durchströmten und in mehreren Reihen parallel nebeneinander und hintereinander und im Wesentlichen auf einer Ebene angeordneten Kondensationsmodulen zur Kühlung von Prozess- und Turbinenabdampf, wobei jedes Kondensationsmodul mit einem Ventilator versehen ist, der die unter der Stützkonstruktion durchströmende Kühlluft ansaugt, und
einer Vorrichtung zur Beeinflussung des Strömungsverhaltens von Luft im Ansaugbereich, der aus dem Raum unterhalb der auf Stützkonstruktionen stehenden Kondensatoranlage gebildet wird, **dadurch gekennzeichnet,**
**dass** diese Vorrichtung aus einer Schikane innerhalb des Ansaugraums gebildet wird, mit mindestens einer Windleitwand je Schikane, und
**dass** diese in Höhe der Ventilator-Einlaufdüsen über einen Teil oder die gesamte Länge und/oder Breite der aus einzelnen Kondensationsmodulen gebildeten Reihen hängend angeordnet sind.

14. Kondensatoranlage gemäß Anspruch 13,
**dadurch gekennzeichnet,**
**dass** die Windleitwände eine vertikale Ausdehnung im Verhältnis zur lichten Höhe des Ansaugbereichs unterhalb der Kondensationsmodule von 1/(N - 1) bis 1/N, mit N = Zahl der in Strömungsrichtung hintereinander liegenden Module, aufweisen, wobei sich dieses Verhältnis bei sechs oder mehr Kondensationsmodulen zu 1/(N - 2) verändert.

15. Kondensatoranlage gemäß Anspruch 13,
**dadurch gekennzeichnet,**
**dass** die Windleitwände im Ansaugbereich in Bodennähe bis zu 2 m über dem Boden angebracht werden.

16. Kondensatoranlage gemäß Anspruch 15,
**dadurch gekennzeichnet,**
**dass** die Windleitwände eine vertikale Ausdehnung von vorzugsweise 1/N, maximal 1/4 der lichten Höhe des Ansaugbereichs unterhalb der Kondensationsmodule aufweisen.

17. Kondensatoranlage gemäß Anspruch 15,
**dadurch gekennzeichnet,**
**dass** die Windleitwände im Ansaugbereich über einen Teil oder die gesamte Länge und/oder Breite der aus den einzelnen Kondensatormodulen gebildeten Reihen angeordnet sind.

18. Kondensatoranlage gemäß einem oder mehren der Ansprüche 13 bis 17,
**dadurch gekennzeichnet,**
**dass** die Windleitwände in Stahlbau ausgeführt werden.

19. Kondensatoranlage gemäß einem oder mehreren der Ansprüche 13 bis 17,
**dadurch gekennzeichnet,**
**dass** die Windleitwände aus geeigneten Materialien wie Segeltuch, Kunststoff- oder Holzkonstruktionen ausgeführt werden.

20. Kondensatoranlage gemäß einem oder mehreren der Ansprüche 13 bis 19,
**dadurch gekennzeichnet,**
**dass** die Windleitwände statisch angebracht werden.

21. Kondensatoranlage gemäß einem oder mehreren der Ansprüche 13 bis 19,
**dadurch gekennzeichnet,**
**dass** die Windleitwände beweglich angebracht werden.

22. Kondensatoranlage gemäß Anspruch 21,
**dadurch gekennzeichnet,**
**dass** die beweglichen Windleitwände in Form von Rolltoren oder Jalousien angebracht werden.

23. Kondensatoranlage gemäß einem oder mehreren der Ansprüche 21 und 22,
**dadurch gekennzeichnet,**
**dass** die beweglichen Windleitwände automatisch oder manuell bedient werden können.

24. Kondensatoranlage gemäß einem oder mehreren der Ansprüche 13 bis 23,
**dadurch gekennzeichnet,**
**dass** die Windleitwände in schalldämmendem Material ausgeführt werden.

## Claims

1. A method for influencing the flow characteristics of air in the intake region, formed by the space beneath air-cooled condensing units which stand on support constructions and consist of condensation modules with cooling elements, preferably in the shape of a roof, which are flowed through in a substantially vertical manner and are arranged in several rows parallel next to one another and behind one another and substantially in one plane, for cooling process and turbine exhaust steam, with each condensation module being provided with a fan which sucks in the cooling air flowing beneath the support construction,
**characterized in that**
for influencing the flow at least one baffle is used within the intake chamber, with the baffle being formed by at least one wind guide wall, and that the wind guide walls used for influencing the flow characteristics are arranged in a suspended manner within the intake region at the height of the fan intake nozzles over a part or the entire length and/or width of the rows formed from the individual condensation modules.

2. A method according to claim 1,
**characterized in that**
the wind guide walls which influence the flow characteristics of air in the intake region have a vertical expansion in relationship to the clearance height of the intake region beneath the condensation modules of 1/(N-1) to 1/N, with N = number of modules situated behind one another in the direction of flow, with said relationship changing in the case of six or more condensation modules to 1/(N-2).

3. A method according to claim 1,
**characterized in that**
the wind guide walls influencing the flow characteristics of air in the intake region are attached in the intake region close to the ground up to 2 m above the ground.

4. A method according to claim 3,
**characterized in that**
the wind guide walls which are attached close to the ground up to 2 m above the ground in the intake region have a vertical expansion of not more than ¼ of the clearance height of the intake region beneath the condensation modules.

5. A method according to one or several of the claims 3 and 4,
**characterized in that**
the wind guide walls which influence the flow characteristics of air are arranged over a part or the entire length and/or width of the intake region beneath the condensation modules.

6. A method according to one or several of the claims 1 to 5,
**characterized in that**
the wind guide walls which influence the flow characteristics are implemented by structural steelwork.

7. A method according to one or several of the claims 1 to 5,
**characterized in that**
the wind guide walls which influence the flow characteristics are made of suitable materials such as sailcloth, plastic or wooden constructions.

8. A method according to one or several of the claims 1 to 7,
**characterized in that**
the wind guide walls influencing the flow characteristics are attached in a static way.

9. A method according to one or several of the claims 1 to 7,
**characterized in that**
the wind guide walls influencing the flow characteristics are attached in a movable way.

10. A method according to claim 9,
**characterized in that**
the movable wind guide walls influencing the flow characteristics are attached in the form of rolling doors or shutters.

11. A method according to one or several of the claims 9 and 10,
**characterized in that**
the movable wind guide walls influencing the flow characteristics can be operated automatically or manually.

12. A method according to one or several of the claims 1 to 11,
**characterized in that**
the wind guide walls influencing the flow characteristics are arranged in sound-insulating materials.

13. An air-cooled condensing unit, consisting of condensing modules for cooling process and turbine exhaust steam, which modules are substantially flowed through vertically and are arranged in several rows next to one another and behind one another and in one plane, with each condensing module being provided with a fan which sucks in the cooling air flowing beneath the support construction, and with an apparatus for influencing the flow characteristics of air in the intake region which is formed by the space beneath the condensing unit standing on support constructions,
**characterized in that**
said apparatus is formed by a baffle within the intake chamber, with at least one wind guide wall per baffle, and that they are arranged in a suspended way at the height of the fan intake nozzles over a part or the entire length and/or width of the rows formed from the individual condensing modules.

14. A condensing unit according to claim 13,
**characterized in that**
the wind guide walls have a vertical expansion in relationship to the clearance height of the intake region beneath the condensation modules of 1/(N-1) to 1/N, with N = number of modules situated behind one another in the direction of flow, with said relationship changing in the case of six or more condensation modules to 1/(N-2).

15. A condensing unit according to claim 13,
**characterized in that**
the wind guide walls are attached in the intake region close to the ground up to 2 m above the ground.

16. A condensing unit according to claim 15,
**characterized in that**
the wind guide walls have a vertical expansion of preferably 1/N, at most ¼ of the clearance height of the intake region beneath the condensation modules.

17. A condensing unit according to claim 15,
**characterized in that**
the wind guide walls are arranged in the intake region over a part or the entire length and/or width of the rows formed by the individual condensing modules.

18. A condensing unit according to one or several of the claims 13 to 17,
**characterized in that**
the wind guide walls are implemented by structural steelwork.

19. A condensing unit according to one or several of the claims 13 to 17,
**characterized in that**
the wind guide walls are made of suitable materials such as sailcloth, plastic or wooden constructions.

20. A condensing unit according to one or several of the claims 13 to 19,
**characterized in that**
the wind guide walls are attached in a static way.

21. A condensing unit according to one or several of the claims 13 to 19,
**characterized in that**
the wind guide walls are attached in a movable way.

22. A condensing unit according to claim 21,
**characterized in that**
the movable wind guide walls are attached in the form of rolling doors or shutters.

23. A condensing unit according to one or several of the claims 21 and 22,
**characterized in that**
the movable wind guide walls can be operated automatically or manually.

24. A condensing unit according to one or several of the claims 13 to 23,
**characterized in that**
the wind guide walls are arranged in sound-insulating materials.

## Revendications

1. Procédé pour influencer le comportement du flux de l'air dans la zone d'admission constituée de l'espace situé en dessous des condenseurs refroidis par air posés sur des appareils d'appui et constitués de modules de condensation essentiellement traversés verticalement par l'air et disposés en plusieurs rangées parallèlement les uns à côtés des autres et derrière les autres et essentiellement disposés sur un même plan avec des éléments réfrigérants, de préférence à construction horizontale, pour le refroidissement de la vapeur de processus et de turbine, chaque module de condensation étant pourvu d'un ventilateur, ledit ventilateur aspirant l'air de refroidissement circulant en dessous de la construction d'appui,
**caractérisé en ceci que**
pour influencer le flux, au moins une chicane est insérée à l'intérieur de la zone d'admission, ladite chicane étant constituée d'au moins une cloison guide-air, et en ceci que les cloisons guide-air utilisées pour influencer le comportement du flux sont disposées suspendues à l'intérieur de la zone de sortie à hauteur de la tuyère d'admission des ventilateurs sur une partie ou l'ensemble de la longueur et/ou de la largeur des rangées constituées par les modules de condensation.

2. Procédé selon la revendication 1,
**caractérisé en ceci que**,
les cloisons guide-air influençant le comportement du flux de l'air dans la zone d'admission présentent une dilatation verticale dans un rapport de I/(N - 1) à I/N, avec N = nombre des modules disposés les uns derrières les autres dans la direction du flux par rapport à la hauteur de l'ouverture de la zone d'admission en dessous des modules de condensation, ce rapport se modifiant en I/(N - 2) pour six modules de condensation ou plus.

3. Procédé selon la revendication 1,
**caractérisé en ce**ci que
les cloisons guide-air influençant le comportement du flux dans la zone d'admission sont montées à proximité du sol jusqu'à 2 m au-dessus du sol dans la zone d'admission.

4. Procédé selon la revendication 3,
**caractérisé en ceci que**
les cloisons guide-air montées à proximité du sol jusqu'à 2 m au-dessus du sol dans la zone d'admission présentent une dilatation verticale d'au maximum 1/4 de la hauteur d'ouverture de la zone d'admission en dessous des modules de condensation.

5. Procédé selon une ou plusieurs des revendications 3 et 4,
**caractérisé en ceci que**
les cloisons guide-air influençant le comportement du flux sont disposées sur une partie ou toute la longueur et/ou toute la largeur de la zone d'admission en dessous des modules de condensation.

6. Procédé selon une ou plusieurs des revendications 1 à 5,
**caractérisé en ceci que**
les cloisons guide-air influençant le comportement du flux sont réalisées en une construction en acier.

7. Procédé selon une ou plusieurs des revendications 1 à 5,
**caractérisé en ceci que**
les cloisons guide-air influençant le comportement du flux sont réalisées en un matériau approprié tel que de la toile à voile, une construction en plastique ou en bois.

8. Procédé selon une ou plusieurs des revendications 1 à 7,
**caractérisé en ceci que**
les cloisons guide-air influençant le comportement du flux sont montées de manière statique.

9. Procédé selon une ou plusieurs des revendications 1 à 7,
**caractérisé en ceci que**
les cloisons guide-air influençant le comportement du flux sont montées de manière mobile.

10. Procédé selon la revendication 9,
**caractérisé en ce**ci que
les cloisons guide-air mobiles influençant le comportement du flux sont réalisées sous la forme de rideaux roulants ou jalousies.

11. Procédé selon une ou plusieurs des revendications 9 et 10,
**caractérisé en ceci que**
les cloisons guide-air mobiles influençant le comportement du flux peuvent être commandées automatiquement ou manuellement.

12. Procédé selon une ou plusieurs des revendications 1 à 11,
**caractérisé en ceci que**
les cloisons guide-air influençant le comportement du flux sont réalisées en un matériau isolant acoustique.

13. Condenseur refroidi par air constitué de modules de condensation essentiellement traversés verticalement par l'air et disposés en plusieurs rangées parallèlement les uns à côtés des autres et derrière les autres et essentiellement disposés sur un même plan avec des éléments réfrigérants, pour le refroidissement de la vapeur de processus et de turbine, chaque module de condensation étant muni d'un ventilateur aspirant l'air de refroidissement circulant en dessous de la construction d'appui et
d'un dispositif pour influencer le comportement du flux de l'air dans la zone d'admission, ledit dispositif étant formé par l'espace situé en dessous du condenseur posé sur la construction d'appui,
**caractérisé en ceci que**
ledit dispositif est constitué par une chicane située dans la zone d'admission avec au moins une cloison guide-air par chicane et en ceci que celles-ci sont disposées suspendues à la hauteur des tuyères d'admission des ventilateurs sur une partie ou toute la longueur et/ou toute la largeur des rangées constituées par les différents modules de condensation.

14. Condenseur selon la revendication 13,
**caractérisé en ceci que**
les cloisons guide-air présentent une dilatation verticale dans un rapport de I/(N - 1) à I/N, avec N = nombre des modules disposés les uns derrières les autres dans la direction du flux par rapport à la hauteur de l'ouverture de la zone d'admission en dessous des modules de condensation, ce rapport se modifiant en I/(N - 2) pour six modules de condensation ou plus.

15. Condenseur selon la revendication 13,
**caractérisé en ceci que**
les cloisons guide-air sont montées dans la zone d'admission à proximité du sol jusqu'à 2 m au-dessus du sol.

16. Condenseur selon la revendication 15,
**caractérisé en ceci que**
les cloisons guide-air présentent une dilatation verticale dans un rapport de I/N, au maximum 1/4 de la hauteur d'ouverture de la zone d'admission en dessous des modules de condensation.

17. Condenseur selon la revendication 15,
**caractérisé en ceci que**
les cloisons guide-air sont disposées sur une partie ou toute la longueur et/ou toute la largeur des rangées formées par les différents modules de condensation.

18. Condenseur selon une ou plusieurs des revendications de 13 à 17,
**caractérisé en ceci que**
les cloisons guide-air sont réalisées en une construction en acier.

19. Condenseur selon une ou plusieurs des revendications de 13 à 17,
**caractérisé en ceci que**
les cloisons guide-air sont réalisées en un matériau approprié tel que de la toile à voile, une construction en plastique ou en bois.

20. Condenseur selon une ou plusieurs des revendications de 13 à 19,
**caractérisé en ceci que**
les cloisons guide-air sont montées de manière statiques.

21. Condenseur selon une ou plusieurs des revendications de 13 à 19,
**caractérisé en ceci que**
les cloisons guide-air sont montées de manière mobile.

22. Condenseur selon la revendication 21,
**caractérisé en ceci que**
les cloisons guide-air mobiles sont réalisées sous la forme de rideaux roulants ou jalousies.

23. Condenseur selon une ou plusieurs des revendications de 21 et 22,
**caractérisé en ceci que**
les cloisons guide-air mobiles peuvent être commandées automatiquement ou manuellement.

24. Condenseur selon une ou plusieurs des revendications de 13 à 23,
**caractérisé en ceci que**
les cloisons guide-air sont réalisées en un matériau isolant acoustique.
